# EUROPÄISCHE PATENTANMELDUNG

(11) **EP 1 091 065 A2**
(43) Veröffentlichungstag der Anmeldung: **11.04.2001**
(21) Anmeldenummer: 00121749.6
(22) Anmeldetag: 05.10.2000
(51) Int. Cl.: E05C 9/18, E05C 9/22

(54) **Schliesseinrichtung für einen Beschlag zur Verriegelung eines beweglichen Rahmenteils eines Fensters oder einer Tür**

(30) Priorität: 08.10.1999 DE 19948862
(71) Anmelder: SCHÜCO International KG, 33609 Bielefeld (DE)
(72) Erfinder: Oestermann, Markus, 48324 Sendenhorst (DE)
(74) Vertreter: Specht, Peter, Dipl.-Phys.

(57) **Zusammenfassung**

Eine Schließeinrichtung für einen Beschlag ― insbesondere einen Riegelstangenbeschlag - zur Verriegelung eines beweglichen Rahmenteils eines Fensters oder einer Tür an einem festen Rahmenteil, wobei die Schließeinrichtung in dem beweglichen Rahmenteil angeordnet ist und einen Verriegelungszapfen aufweist, der mit einer Riegel- oder Treibstange gekoppelt und mit dieser am beweglichen Rahmenteil in einer Rahmennut verschiebbar geführt ist, zeichnet sich dadurch aus, daß die Schließeinrichtung (18) separat direkt von außen in die Rahmennut (24) des beweglichen Rahmenteils oder eines einzelnen Rahmenholmes für das bewegliche Rahmenteil einsetzbar ist.

## Beschreibung

Die Erfindung betrifft eine Schließeinrichtung für einen Beschlag ― insbesondere einen Riegelstangenbeschlag - zur Verriegelung eines beweglichen Rahmenteils eines Fensters oder einer Tür an einem festen Rahmenteil, wobei die Schließeinrichtung in dem beweglichen Rahmenteil angeordnet ist und einen Verriegelungszapfen aufweist, der mit einer Riegel- oder Treibstange gekoppelt und mit dieser am beweglichen Rahmenteil in einer Rahmennut verschiebbar geführt ist.

Aus dem Stand der Technik der DE 35 45 861 sind ein Stahlbeschlag und ein Kunststoff-Riegelstangenbeschlag bekannt.

Der Stahlbeschlag weist eine Stulpschiene auf, die auf eine Rahmenprofilnut geschraubt wird und unter der eine Treibstange längs verfahrbar angeordnet ist. Diese verfahrbare Treibstange wird unter der Stulpschiene geführt und ist unter anderem mit Schließteilen versehen, die durch Langlöcher aus der Oberflächenebene der Stulpschiene herausragen und zum Verriegeln des Flügelrahmens im Blendrahmen bzw. in entsprechenden Blendrahmen Bauteilen dienen.

Der gattungsgemäße Riegelstangenbeschlag der DE 35 45 861 liegt formschlüssig in einer speziell ausgebildeten Rahmenprofilnut des beweglichen Rahmenteils, wobei bei dieser Riegelstange die Verriegelungszapfen, ähnlich zur Treibstange des Stahlbeschlages, direkt mit der Riegelstange gekoppelt sind, um ihrerseits den beweglichen Flügel am festen Flügel zu verriegeln.

Die Kräfte, die auf die Schließelemente einwirken, werden bei beiden Beschlägen über die Treib- bzw. Riegelstange auf die Rahmenprofile übertragen.

Ausgehend von dem bekannten Riegelstangenbeschlag, der sich an sich bewährt hat, setzt die Erfindung beim Erkennen des Problems an, eine zur Riegelstange separate Schließeinrichtung zu schaffen, die derart ausgestaltet ist, daß die Montage des Beschlages bei erhöhter Funktionalität vereinfacht wird.

Die Erfindung nimmt sich dieses Problems an und löst es durch den Gegenstand des Anspruches 1, wonach die Schließeinrichtung separat direkt von außen in die Rahmennut des beweglichen Rahmenteils oder eines einzelnen Rahmenholmes (falls die Holme noch nicht zum Rahmenteil zusammengesetzt wurden) für das bewegliche Rahmenteil einsetzbar ist.

Durch die erfindungsgemäße Ausgestaltung der Schließeinrichtung ist es möglich, die Schließeinrichtung direkt von außen in der Rahmennut des Rahmenteils zu verankern, beispielsweise zu verschrauben. Nachteilig bei dem gattungsgemäßen Stahlbeschlag wie auch bei dem Riegelstangenbeschlag ist nämlich nach einer Erkenntnis der Erfindung, daß beide Beschläge nicht komplett von außen eingesetzt werden können, so daß eine automatische Montage hierdurch behindert wird. Weiterhin ist bei beiden Beschlägen nachteilig, daß bei einer Belastung der Verriegelungszapfen diese aufgrund der erforderlichen großen Toleranz der Treib- bzw. Riegelstange in ihren Führungen leicht verdreht werden können, so daß ein Hintergreifen der Verriegelungszapfen an einem entsprechenden Riegelstück des Blendrahmens keine großen Kräfte aufnehmen kann.

Dagegen schafft die Erfindung eine Schließeinrichtung, die ― besonders vorteilhaft senkrecht von oben - in die Riegelstangennut eingeführt werden kann und somit für eine vollautomatische Montage geeignet ist. Die durch die Riegelstange verfahrbare Schließeinrichtung verfügt über eine einwandfreie Führung, so daß die Schließeinrichtung nur geringen Toleranzen ausgesetzt ist, was unerwünschte Kippbewegungen verhindert und eine Verriegelung sicherstellt, die auch größeren Belastungen problemlos standhält.

Vorzugsweise ist die Schließeinrichtung als separate Baueinheit unabhängig von der Riegel- oder Treibstange in die Rahmennut einsetzbar (und vorzugsweise dort verrastbar) und/oder mit einer Bohrung zur Aufnahme des Verriegelungszapfens der Schließeinrichtung versehen. Durch diese Maßnahmen wird die Montage des Fensters oder der Tür weiter vereinfacht.

Besonders bevorzugt umfaßt die Schließeinrichtung ein in der Rahmennut des Rahmenteils arretierbares Führungselement ― vorzugsweise als Führungsblech ausgebildet - sowie einen am oder im Führungselement verschiebbar geführten Schließschlitten mit dem Verriegelungszapfen. Ein besonderer Vorteil dieser auch unabhängig zu betrachtenden Variante der Erfindung ist darin zu sehen, daß die Schließeinrichtung oder Schließeinheit unabhängig von der Riegelstange in der Riegelstangennut positionierbar und arretierbar ist. Dabei dient die Riegelstange lediglich als Bewegungselement. Sie muß keine seitlichen Kräfte quer zur Profilerstreckung aufnehmen, welche über die Schließeinrichtung ohne weiteres abgeleitet werden.

Hervorzuheben ist noch, daß sich die erfindungsgemäßen Schließeinrichtungen für Rahmen aus verschiedensten Materialien wie Aluminium, Stahl, Holz oder insbesondere auch Kunststoff eignet.

Weitere vorteilhafte Ausgestaltungen der Erfindung sind den übrigen Unteransprüchen zu entnehmen.

Nachfolgend wird die Erfindung unter Bezug auf die Zeichnung anhand von Ausführungsbeispielen näher beschrieben. Es zeigt:
Fig. 1 eine perspektivische Ansicht einer Modulbeschlag-Schließeinrichtung nach einem ersten Ausführungsbeispiel der Erfindung;
Fig. 2 eine Seitenansicht der Modulbeschlag-Schließeinrichtung aus Fig. 1;
Fig. 3 eine perspektivische Ansicht eines Teilbereiches einer Ecke eines mit einer erfindungsgemäßen Schließeinrichtung versehenen Fensterflügels;
Fig. 4 eine perspektivische Ansicht einer Modulbeschlag-Schließeinrichtung nach einem zweiten Ausführungsbeispiel der Erfindung;
Fig. 5 eine perspektivische Ansicht einer Modulbeschlag-Schließeinrichtung nach einem dritten Ausführungsbeispiel der Erfindung;
Fig. 6 eine perspektivische Ansicht einer Modulbeschlag-Schließeinrichtung nach einem vierten Ausführungsbeispiel der Erfindung;
Fig. 7 eine Sprengansicht eines Flügelrahmen eines Fensters mit zugeordneten Bauteilen eines Riegelstangenbeschlags, und zwar im demontierten Zustand.

Der in Fig. 7 dargestellte Flügelrahmen 2, dessen Holme aus Metall, Holz oder Kunststoff gefertigt sein können, weist einen Riegelstangenbeschlag auf, bei dem Riegelstangen 4, 6, 8 mit unterschiedlichen Längen zum Einsatz kommen.

Der Riegelstangenbeschlag der Fig. 7 ist ferner mit einem Kammergetriebe 10, mit Eckumlenkungen 12, 14, einer Ausstellschere 16 sowie einer Schließeinrichtung 18 versehen.

Aus der Darstellung der Fig. 7 und den aufgezeigten Montagepfeilen ist ersichtlich, daß sämtliche Bauteile des Riegelstangenbeschlags von außen auf den zuvor fertiggestellten Flügelrahmen 2 montiert werden.

Wie in Fig. 3 zu erkennen, weisen die Riegelstangen 4, 6, 8 nutenförmige Aufnahmen 20 für die Randleisten 22 einer Rahmennut 24 auf Die nutförmige Aufnahmen 20 werden hier von federelastischen Stegen (hier nicht zu erkennen) begrenzt, welche beim Einsetzen der Riegelstangen in die Rahmennut elastisch verformt werden, bis Hinterschnittflächen (hier ebenfalls nicht zu erkennen) die Randleisten 22 hintergreifen. Da somit die Riegelstangen 4, 6, 8 auf den fertigen Flügelrahmen von außen montiert werden können und auch die übrigen Bauteile des Riegelstangenbeschlages von außen auf den Flügelrahmen montierbar sind, kann eine vollautomatischen Montage der Bauteile des Riegelstangenbeschlages vorgenommen werden. Hierbei erfolgt vorzugsweise die Kopplung der jeweiligen auf ihre Sollänge zugeschnittenen Riegelstange 4, 6, 8 ― die z.B. aus einem flexiblen Kunststoff bestehen kann - mit den zugeordneten Beschlagteilen. In ihrer Endlage in der Rahmennut 24 können die Riegelstangen 4, 6, 8 mit Klemmschrauben 26 fixiert werden, welche beispielsweise untere Stege (hier nicht zu erkennen) an den nutförmigen Aufnahmen 20 an die Randleisten 22 der Rahmennut 24 pressen (hier ebenfalls nicht dargestellt).

Die Schließeinrichtung 18 weist eine Breite auf, die nicht größer ist als die Breite der Öffnung der Riegelstangennut 24, und kann ― wie in Fig. 7 angedeutet ― ebenfalls von oben" in die Rahmennut 24 eingesetzt und unabhängig von der Riegelstange, 4, 6, 8 im Flügelprofil positioniert und verschraubt werden. Auch die Schließeinrichtung 18 ist damit für eine vollautomatische Montage geeignet. Die Schließeinrichtung 18 weist einen Verriegelungszapfen 28 auf, welcher durch eine Bohrung 29 der Riegelstange 4, 6, 8 geführt ist, so daß der Verriegelungszapfen 28 der Schließeinrichtung 18 zusammen mit der Riegelstange 4, 6, 8 verfahrbar ist.

Die in Fig. 1 dargestellte Schließeinrichtung 18 besteht im wesentlichen aus drei Bauteilen: einem relativ zum Boden der Rahmennut 24 oberen Führungsblech 30, einem im/"unter" dem Führungsblech verschiebbar geführten Schließschlitten 32 und einer vorteilhaften (aber rein optionalen) unteren Haltelasche 34. Die Schließeinrichtung 18 kann z.B. als Zink-/Druckgußausführung ausgebildet sein (insbesondere der Schließschlitten 32) und/oder zumindest teilweise auch aus verstärktem Kunststoff bestehen.

Das Führungsblech 30 weist in einer Draufsicht im wesentlichen eine Streifenform auf und besteht z.B. aus einem Stahlblech, welches in eine in der Seitenansicht hutschienenartige Kontur geformt wurde (siehe auch Fig. 2). Ein mittlerer Führungsabschnitt 36 mit einem zentralen Langloch 38 wird an seinen beiden gegenüberliegenden Enden zunächst jeweils senkrecht nach unten und dann nochmals senkrecht nach außen abgebogen, so daß sich an die Endabschnitte des Führungsabschnittes im wesentlichen abgestufte Befestigungslaschen 40 anschließen. Die Befestigungslaschen 40 sind jeweils mit zwei äußeren Ausnehmungen 44 zur Aufnahme von Rastnocken 42 der Haltelasche 34 und Bohrungen 46 versehen, die zur Aufnahme von Schrauben 47 (siehe Fig. 3) zum Verschrauben der Schließeinrichtung 18 im Nutgrund der Riegelstangennut 24 dienen.

Das Langloch 38 des aus stabilem Stahl- oder Aluminiumblech einfach und unkompliziert fertigbaren Führungsbleches 30 dient zur Führung des Verriegelungszapfens 28 des Schließschlittens 32. Bei dieser Paarung können die Toleranzen vorteilhaft eng ausgelegt werden.

Der Schließschlitten 32 weist einen unteren Basisbereich 48 auf, der eine größere Breite als das Langloch 38 hat und zur Führung des Schließschlittens 32 unterhalb des Führungsbleches 30 sowie zum stabilen Hintergreifen des Führungsbleches 30 dient. Der Basisbereich 48 des Schließschlittens 32 wird durch das Führungsblech 30 auf dem Nutgrund der Rahmennut 24 gehalten. Bei Belastung des Schließschlittens 32 werden die Kippkräfte durch das Führungsblech 30 direkt auf das Rahmenprofil 2 abgeleitet. Hierdurch wird eine sehr hohe Standfestigkeit und damit auch eine hohe Einbruchsicherheit bei Fenstern und Türen erreicht, welche mit der erfindungsgemäßen Schließeinrichtung versehen sind.

Auf den Basisbereich 48 des Schließschlittens 32 ist ein Sockelbereich 50 aufgeformt, der durch das Langloch 38 des Führungsbleches 30 greift und von der Riegelstange 4, welche die Bewegung des Schließschlittens 32 erzeugt, umgriffen wird. Auf den Sockelbereich 50 ist wiederum der Verriegelungszapfen 28 aufgeformt/aufgesetzt, der über die Ebene der Riegelstange 4 vorsteht und aus der Ebene der Profiloberfläche heraus ragt. Der Verriegelungszapfen 28 ist in der dargestellten Ausführung vorteilhaft als sogenannter Pilzkopf ausgeformt; andere Varianten sind ebenso denkbar, z. B. zylindrische Verriegelungszapfen mit und ohne Rollen. Der Pilzkopf kann dazu genutzt werden, zur Erhöhung der Verriegelungssicherheit der Konstruktion Schließkanten eines Sicherheitsschließstücks am Fensterrahmen zu hintergreifen (hier nicht dargestellt).

Zur besseren Montage bzw. damit der Schließschlitten mit dem Führungsblech eine Einheit bildet, wird der Schließschlitten 32 durch die Haltelasche 34 unter dem Führungsblech 32 gehalten bzw. gesichert. Die Funktion der Haltelasche 4 kann auch durch andere Haltemechanismen - z. B. durch Hinterschnitte am Schließschlitten - erfüllt werden.

Die Haltelasche 34 ist mit Rastnocken 42 versehen (bzw. Rasthaken) welche in die Ausnehmungen 44 des Führungsblechs 30 eingreifen. Die Haltelasche 34 wird vorzugsweise aus einem Kunststoff hergestellt, wodurch auch noch die Gleiteigenschaften auf dem Untergrund verbessert werden können, insbesondere wenn diese Konstruktion in ein Metallprofil eingebaut wird.

An der Schließeinrichtung treten einerseits Verriegelungskräfte auf, die in der Richtung der Längsachse, d.h. beim Verschließen oder Öffnen in Bewegungsrichtung bzw. in der Erstreckungsrichtung des Langlochs 38 auftreten. Andererseits wirken auf den Flügel - z. B. durch Windlasten oder aber auch Einbruchversuche ― Kräfte quer zur Erstreckung des Langlochs 38. Es hat sich bei Tests ― insbesondere der Simulation von Einbruchsversuchen - gezeigt, daß die Verschraubung des Führungsbleches in der Rahmenprofilnut sehr hohe Widerstandswerte erreicht. In diesem Zusammenhang ist noch anzumerken, daß die Rahmenprofile aus unterschiedlichen Werkstoffen bestehen können. Kunststoffprofile weisen in der Regel Stahlarmierungen auf, welche aufgrund ihrer Stabilität an sich zur Aufnahme der Verschraubung am besten geeignet erscheinen. Versuche haben aber ergeben, daß es nicht einmal unbedingt erforderlich ist, die Verschraubung in die Stahlarmierung des Rahmenprofils zu setzen. Die Verschraubungen können vielmehr auch direkt in den Kunststoff geschraubt werden, ohne daß die Stabilität der Konstruktion zu sehr nachläßt.

Die Riegelstangenarretierung mit den Klemmschrauben 26 wird im Bereich der Verschraubung mit der Schraube 47 (siehe Fig. 3) für das Führungsblech 30 durchgeführt, damit das Führungsblech 30 durch die Öffnungen der Riegelstange für die Klemmschrauben 26 hindurch zur Demontage gelöst werden kann, so daß sowohl die Schließeinrichtung 18 als auch die Riegelstangen in Nutrichtung aus der Riegelstangen-/Rahmennut 24 herausgeschoben werden können.

Zur Montage werden die Schließeinrichtung 18 und die Riegelstangen 4, 6, 8 von oben in die Rahmennut 24 eingesetzt. Eine Demontage in dieser Richtung ist dagegen ohne eine Zerstörung der Riegelstangenhinterschnitte nicht möglich.

In Figur 4 ist eine Variante der Schließeinrichtung 18 ohne die optionale untere Haltelasche 34 dargestellt. Der Schließschlitten 32 wird hierbei in einfacher Weise nach oben hin durch Nocken 52, die jeweils seitlich über den Rand des Langloches 38 vorstehen, an den Seiten des Sockelbereiches 50 und nach unten hin durch den Basisbereich 48 am Führungsblech 30 gehalten. Die Montage des Schließschlittens erfolgt über die Ausnehmungen 54 in den Seitenbereichen an einem Ende des Langloches 38, welche der Geometrie der Nocken 52 derart angepaßt sind, so daß es möglich ist, den Schließschlitten an dieser Stelle von unten in das Führungsblech 30 einzuschieben und dann in der Rahmennut 24 zu verschrauben. Hierdurch kann die Haltelasche 34 eingespart werden.

In Figur 5 wird die Haltelasche auf noch einfachere Weise eingespart. Bei dieser Ausführungsvariante ist der Schließschlitten 32 an den Seiten des Sockelbereiches 50 mit kleineren Vorsprüngen 56 versehen, welche einen leichten Hinterschnitt ausbilden. Der Schließschlitten 32 wird bei dieser Variante der Erfindung bei der Montage in das Führungsblech 3 mit soviel Druck in das Langloch 38 eingeführt, daß die Vorsprünge 56 auf der Oberfläche des Führungsabschnittes 36 einrasten. Hierdurch ist es nicht einmal mehr nötig, die Ausnehmungen am Ende des Langlochs 38 nach Art der Fig. 4 vorzusehen.

Fig. 6 zeigt schließlich eine Variante der Erfindung, bei welcher eine Arretierung des Schließschlittens 32 durch an die Haltelasche 34 angeformte/angesetzte Scherstifte 58 erfolgt, welche bei der Montage der Schließeinrichtung 18 in korrespondierende Bohrungen/Öffnungen 60 im Boden des Basisbereiches 48 eingreifen.

Damit wird auf besonders unkomplizierte Weise gewährleistet, daß der Schließschlitten 32 bei seiner Montage in der Rahmennut 24 so positioniert ist, daß die Bohrungen der Riegelstangen 4, 6, 8 bei ihrer anschließenden Montage stets mit den Verriegelungszapfen 28 fluchten, ohne daß der Schließschlitten 32 erst sorgfältig positioniert und/oder arretiert werden müßte. Nach der ersten Betätigung der Riegelstange zusammen mit dem Schließschlitten 32 im fest in der Rahmennut 24 verschraubten Führungsblech 30 werden die Stifte 58 abgeschert. Der Schließschlitten 32 kann sich dann frei bewegen. Alternativ/Optional können die Scherstifte 56 auch am Führungsblech 34 für den Schließschlitten 32 ausgebildet sein (hier nicht dargestellt). Denkbar ist schließlich auch eine Positionierung der Scherstifte 56 seitlich zum Schließschlitten 32 und ein Abscheren dieser seitlichen Scherstifte 56 bei der ersten Betätigung der Riegelstange 2, 4, 6 mit dem Schließschlitten 32 (hier ebenfalls nicht dargestellt).

### Bezugszeichen

- Flügelrahmen: 2
- Riegelstangen: 4, 6, 8
- Kammergetriebe: 10
- Eckumlenkung: 12, 14
- Ausstellschere: 16
- Schließeinrichtung: 18
- nutförmige Aufnahmen: 20
- Randleisten: 22
- Rahmennut: 24
- Klemmschrauben: 26
- Verriegelungszapfen: 28
- Bohrung: 29
- Führungsblech: 30
- Schließschlitten: 32
- Haltelasche: 34
- Führungsabschnitt: 36
- Langloch: 38
- Befestigungslaschen: 40
- Ausnehmungen: 41
- Rastnocken: 42
- Ausnehmungen: 44
- Bohrungen: 46
- Schrauben: 47
- Basisbereich: 48
- Sockelbereich: 50
- Nocken: 52
- Ausnehmungen: 54
- Vorsprünge: 56
- Scherstifte: 58
- Bohrungen: 60

## Patentansprüche

1. Schließeinrichtung für einen Beschlag ― insbesondere einen Riegelstangenbeschlag - zur Verriegelung eines beweglichen Rahmenteils eines Fensters oder einer Tür an einem festen Rahmenteil, wobei die Schließeinrichtung in dem beweglichen Rahmenteil angeordnet ist und einen Verriegelungszapfen aufweist, der mit einer Riegel- oder Treibstange gekoppelt und mit dieser am beweglichen Rahmenteil in einer Rahmennut verschiebbar geführt ist, dadurch gekennzeichnet, daß die Schließeinrichtung (18) derart ausgelegt ist, daß sie separat direkt von außen in die Rahmennut (24) des beweglichen Rahmenteils oder eines einzelnen Rahmenholmes für das bewegliche Rahmenteil einsetzbar ist.

2. Schließeinrichtung nach Anspruch 1, dadurch gekennzeichnet, daß die Schließeinrichtung (18) senkrecht von oben in die Rahmennut (24) einsetzbar ist.

3. Schließeinrichtung nach Anspruch 1 oder 2, dadurch gekennzeichnet, daß die Schließeinrichtung (18) als separate Baueinheit unabhängig von der Riegel- oder Treibstange (2, 4, 6) senkrecht von oben in die Rahmennut (24) einsetzbar ist.

4. Schließeinrichtung nach einem der vorstehenden Ansprüche oder nach dem Oberbegriff des Anspruches 1, dadurch gekennzeichnet, daß die Schließeinrichtung ein in der Rahmennut (24) des Rahmenteils arretierbares Führungselement (30) sowie einen am oder im Führungselement (30) verschiebbar geführten Schließschlitten (32) mit dem Verriegelungszapfen (28) aufweist.

5. Schließeinrichtung nach Anspruch 4, dadurch gekennzeichnet, daß das Führungselement als Führungsblech (39) ausgebildet ist.

6. Schließeinrichtung nach einem der vorstehenden Ansprüche, dadurch gekennzeichnet, daß die Verriegelungszapfen (28) zum Eingriff in Öffnungen (29) der Riegelstangen (2, 4, 6) ausgelegt sind, die derart ausgelegt sind, daß sie direkt senkrecht von außen in die Rahmennut (24) einrastbar und in der Rahmennut (24) mit dem Verriegelungszapfen (28) verschiebbar geführt sind.

7. Schließeinrichtung nach einem der vorstehenden Ansprüche, gekennzeichnet durch eine Breite, die geringer ist als die Breite der Öffnung der Riegelstangennut (24).

8. Schließeinrichtung nach einem der vorstehenden Ansprüche, gekennzeichnet durch eine am Führungsblech (30) arretierte untere Haltelasche (34) zum Sichern des Schließschlittens (32) am Führungsblech (30).

9. Schließeinrichtung nach einem der vorstehenden Ansprüche, dadurch gekennzeichnet, daß das Führungsblech (30) in einer Draufsicht im wesentlichen eine Streifenform und in der Seitenansicht eine im wesentlichen hutschienenartige Kontur aufweist.

10. Schließeinrichtung nach einem der vorstehenden Ansprüche, dadurch gekennzeichnet, daß das Führungsblech (30) einen mittleren Führungsabschnitt (36) mit einem zentralen Langloch (38) aufweist, in welchem der Führungsschlitten (32) geführt ist.

11. Schließeinrichtung nach einem der vorstehenden Ansprüche, dadurch gekennzeichnet, daß das Führungsblech (30) Befestigungslaschen (40) aufweist, welche mit Ausnehmungen (44) zur Aufnahme von Rastnocken (42) der Haltelasche (34) und/oder Bohrungen (46) versehen sind, die zur Aufnahme von Schrauben (47) zum Verschrauben der Schließeinrichtung (18) im Rahmennutgrund der Riegelstangennut (24) dienen.

12. Schließeinrichtung nach einem der vorstehenden Ansprüche, dadurch gekennzeichnet, daß der Schließschlitten (32) einen unteren Basisbereich (48) aufweist, der eine größere Breite als das Langloch (38) hat und zur Führung des Schließschlittens (32) unterhalb des Führungsbleches (30) dient.

13. Schließeinrichtung nach einem der vorstehenden Ansprüche, dadurch gekennzeichnet, daß auf den Basisbereich (48) des Schließschlittens (32) ein Sockelbereich (50) aufgeformt ist, der durch das Langloch (38) des Führungsbleches (30) greift und auf den ein Verriegelungszapfen (28) aufgeformt/aufgesetzt ist.

14. Schließeinrichtung nach einem der vorstehenden Ansprüche, dadurch gekennzeichnet, daß der Verriegelungszapfen (28) als Pilzkopf ausgebildet ist.

15. Schließeinrichtung nach einem der vorstehenden Ansprüche, dadurch gekennzeichnet, daß die Riegelstangenarretierung durch Klemmschrauben (26) im Bereich der Verschraubung des Führungsbleches (30) in der Rahmennut (24) erfolgt.

16. Schließeinrichtung nach einem der vorstehenden Ansprüche, dadurch gekennzeichnet, daß der Schließschlitten (32) mit seitlichen Nocken (52) und/oder Vorsprüngen (56) versehen ist, welche jeweils seitlich über den Rand des Langloches (38) vorstehen und den Schließschlitten am Führungsblech (30) sichern.

17. Schließeinrichtung nach einem der vorstehenden Ansprüche, dadurch gekennzeichnet, daß das Führungsblech (30) mit Ausnehmungen (54) am seitlichen Rand des Langloches (38) versehen ist, welche der Geometrie der Nocken (52) derart angepaßt sind, daß der Schließschlitten (32) von unten in das Führungsblech (30) einschiebbar ist.

18. Schließeinrichtung nach einem der vorstehenden Ansprüche, dadurch gekennzeichnet, daß die Vorsprünge (56) einen Hinterschnitt ausbilden, so daß der Schließschlitten (32) durch Ausüben von Druck in das Langloch (38) des Führungsbleches (30) einrastbar ist.

19. Schließeinrichtung nach einem der vorstehenden Ansprüche, dadurch gekennzeichnet, daß an die Haltelasche (34) und/oder an das Führungsblech (34) Scherstifte (58) oder Nocken angeformt/angesetzt sind, die derart ausgelegt sind, daß sie bei einer Betätigung der Riegelstange (4, 6, 8) vom Schließschlitten (32) abgeschert werden.

20. Schließeinrichtung nach einem der vorstehenden Ansprüche, dadurch gekennzeichnet, daß der Schließschlitten (32) Bohrungen/Öffnungen (60) zur Aufnahme der Scherstifte (58) aufweist.

21. Riegelstangenbeschlag, gekennzeichnet durch eine Schließeinrichtung (18) nach einem der vorstehenden Ansprüche.
